# EUROPÄISCHE PATENTSCHRIFT

(11) **EP 0 466 063 B1**
(45) Veröffentlichungstag und Bekanntmachung des Hinweises auf die Patenterteilung: **30.11.1994**
(21) Anmeldenummer: 91111284.5
(22) Anmeldetag: 06.07.1991
(51) Int. Cl.: B65F 1/14, B65F 1/16

(54) **Abfallsammler**
Refuse bin
Poubelle

(30) Priorität: 11.07.1990 DE 9010375 U
(43) Veröffentlichungstag der Anmeldung: 15.01.1992
(73) Patentinhaber: Noss, Karl August, Dipl.-Ing., D-51674 Wiehl (DE)
(72) Erfinder: Noss, Karl August, Dipl.-Ing., D-51674 Wiehl (DE)
(74) Vertreter: von Rohr, Hans Wilhelm, Dipl.-Phys.

(56) Entgegenhaltungen:
- EP-A- 0 379 965
- DE-C- 3 902 277
- DE-U- 8 907 754
- US-A- 3 788 720

## Beschreibung

Die Erfindung betrifft einen Abfallsammler mit den Merkmalen des Oberbegriffs von Anspruch 1.

Die Erfindung geht von einem Abfallsammler aus, bei dem die Deckelsteuerung dadurch besonders einfach ist, daß die Deckelschwenkachse in einem spitzen Winkel zur Seitenwand verläuft und mit ihrem Ende in einer Haltekonsole an der Seitenwand gelagert ist (DE - C - 39 02 277). Dadurch kann die wegen der vertikalen Behälterschwenkachse ohnehin erforderliche Haltekonsole im vorderen Winkel für die Schwenklagerung des Deckels mitgenutzt werden. Die Öffnungsbewegung des Deckels unter seinem Eigengewicht ist schnell und wird ohne zusätzliche Hilfsmittel erreicht.

Ein weiterer bekannter Abfallsammler (US - A - 3,788,720) weist eine senkrecht zur Seitenwand des Schrankes verlaufende Deckelschwenkachse auf, die mit einem besonderen Beschlag an der Seitenwand angebracht werden muß. Davon getrennt ist die Haltekonsole für die vertikale Behälterschwenkachse an der Seitenwand.

Bei dem bekannten, eingangs erläuterten Abfallsammler ist die Deckelschwenkachse an ihrem Befestigungsende in einem Lagerblock gelagert, der gleichzeitig die Handschwenkachse trägt. Dieser Lagerblock selbst ist an der Haltekonsole lösbar angebracht und kann zum Umsetzen von Linksanschlag auf Rechtsanschlag gegenüber der Haltekonsole umgesetzt werden. Das ist handhabungstechnisch etwas kompliziert, und diese Konstruktion ist herstellungstechnisch aufwendig.

Die der Lehre zugrundeliegende Problematik besteht also darin, den bekannten Abfallsammler unter Beibehaltung einer zweckmäßigen Öffnungscharakteristik handhabungstechnisch und herstellungstechnisch zu optimieren.

Das zuvor aufgezeigte Problem löst die Lehre der Erfindung bei einem Abfallsammler mit den Merkmalen des Oberbegriffs von Anspruch 1 durch die Merkmale des kennzeichnenden Teils von Anspruch 1.

Wie im oben des weiteren angesprochenen Stand der Technik wird die Deckelschwenkachse auch bei dem beanspruchten Abfallsammler senkrecht zur Seitenwand des Schrankes ausgerichtet. Aufgrund der weiteren Maßnahmen gelingt es, die Deckelschwenkachse gleichwohl mit ihrem Befestigungsende in der Haltekonsole zu lagern. Die Anordnung der Deckelschwenkachse senkrecht zur Seitenwand hat aber den erheblichen Vorteil, daß an der Haltekonsole selbst eine parallel zur Seitenwand verlaufende Lagerfassung für die Handschwenkachse vorgesehen werden kann. Diese Lagerfassung ändert wegen ihrer Ausrichtung parallel zur Seitenwand ihre Lage beim Umsetzen der Haltekonsole von Linksanschlag auf Rechtsanschlag nicht. Folglich muß ein weiteres Umsetzen irgendeines Teils auch nicht stattfinden. Der zusätzliche Lagerblock des Standes der Technik kann entfallen. Die Handschwenkachse wird zwanglos von einem in der Lagerfassung gelagerten Zapfen gebildet, der hier, wie natürlich umfangreich an sich bekannt, in erster Linie axial in die Lagerfassung eingesteckt werden wird. Er könnte natürlich auch in eine offene, mit Rastausformungen versehene Lagerfassung eingesetzt bzw. eingerastet werden. Zwanglos durchsetzt dieser Zapfen den ihn umschließenden Lagerring am Ende der Deckelschwenkachse, da die Ausrichtung eben genau rechtwinklig zueinander getroffen ist.

Im folgenden wird die Erfindung desweiteren anhand einer Ausführungsbeispiele darstellenden Zeichnung näher erläutert. In der Zeichnung zeigt
- Fig. 1: in schematischer Darstellung, perspektivisch gezeichnet, einen in einem Schrank eingebauten Abfallsammler der in Rede stehenden Art,
- Fig. 2: den Deckel für den Abfallsammler aus Fig. 1 in Draufsicht,
- Fig. 3: den Deckel gemäß Fig. 2 in einer Ansicht von der normalerweise der Seitenwand zugewandten Schmalseite her und
- Fig. 4: die Haltekonsole mit daran angebrachten Lagerteilen.

Der in Fig. 1 dargestellte Abfallsammler 1 ist in einem Schrank 2 eingebaut, der durch eine schwenkbar am Schrank 2 angelenkte Tür 3 verschlossen ist. Der Abfallsammler 1 weist einen Abfallbehälter 4 auf, der im dargestellten Ausführungsbeispiel eine kreiszylindrische Form hat. Genau gesagt ist der Abfallbehälter 4 ein kreiszylindrischer Außenmantel, in den von oben her ein Inneneimer, der nicht dargestellt ist, eingesetzt werden kann. Andere Ausführungsformen sind hier denkbar und im Stand der Technik bekannt.

Außer dem Abfallbehälter 4 weist der Abfallsammler 1 noch einen den Abfallbehälter 4 verschließenden Deckel 5 auf.

Der Abfallbehälter 4 ist um eine im wesentlichen vertikale Behälterschwenkachse 6 schwenkbar hier an oberen und unteren Haltekonsolen 7, 8 an einer Seitenwand 9 des Schrankes 2 angelenkt. Im hier dargestellten Ausführungsbeispiel erfolgt die schwenkbare Anlenkung an den Haltekonsolen 7, 8 mit Hilfe von seitlich abragenden oberen und unteren Tragwinkeln 10, 11. Der Abfallbehälter 4 kann aber auch unmittelbar an den Haltekonsolen 7, 8 angelenkt sein, er kann auch an einem oberen Tragwinkel eingehängt oder auf einem unteren Tragwinkel in Form einer Platte aufgestellt sein. Die vertikale Behälterschwenkachse 6 ist hier nicht körperlich vorhanden, sondern ist durch zwei miteinander fluchtende Achsstummel gebildet. Auch das ist im Stand der Technik bekannt.

Der Deckel 5 ist um eine im wesentlichen horizontale Deckelschwenkachse 12 schwenkbar an der Seitenwand 9 des Schrankes 2 angelenkt.

Beim Herausschwenken des Abfallbehälters 4 schwenkt der Deckel 5 in Öffnungsstellung und beim Hineinschwenken schwenkt der Deckel 5 wieder zurück in Schließstellung. In Schließstellung liegt dabei der Deckel 5 mit seinem nach unten abragenden Rand 13 auf dem oberen Öffnungsrand 14 des Abfallbehälters 4 auf und dichtet den Abfallbehälter 4 so geruchsverschließend ab.

Die zuvor schon erwähnte Haltekonsole 7 liegt im vorderen, von der Seitenwand 9 und der Tür 3 des Schrankes 2 gebildeten Winkel. Sie erstreckt sich nur über einen Teil der Tiefe des Deckels 5.

Fig. 1 läßt in Verbindung mit Fig. 2 und Fig. 4 erkennen, daß die Deckelschwenkachse 12 senkrecht zur Seitenwand 9 verläuft und in einer ebenfalls senkrecht zur Seitenwand 9 verlaufenden Aufnahme 15 im Deckel 5 geführt ist. Die Deckelschwenkachse 12 ist vorn nahe der Tür 3 im Schrank 2 angeordnet, nämlich mit ihrem Ende in der Haltekonsole 7 gelagert. Das ist möglich, da die Aufnahme 15 im Deckel 5 nahe dem vorderen Rand des Deckels 5, und zwar hier etwa im vorderen Drittel des Deckels 5 angeordnet ist. Damit ist der Deckel 5 also sehr asymmetrisch gelagert, der hintere, jenseits der Dekkelschwenkachse 12 liegende Teil des Deckels 5 ist wesentlich schwerer als der vordere, diesseits der Deckelschwenkachse 12 liegende Teil des Deckels 5. Beim Herausschwenken des Abfallbehälters 4 schwenkt also der hintere Teil des Deckels 5 schnell nach unten, während beim Hineinschwenken des Abfallbehälters 4 der Deckel 5 vom Öffnungsrand 14 entgegen seinem Gewicht wieder nach oben gedrückt wird. Der vordere Teil des Deckels 5 führt eine entsprechende Öffnungs- und Schließbewegung aus.

Im übrigen gilt hier, daß an der Haltekonsole 7 ein Anschlag 16 für das Herunterschwenken des hinteren Teils des Deckels 5 vorgesehen ist. Dieser Anschlag 16 verhindert, daß der Deckel 5 bei ausgeschwenktem Abfallbehälter 4 eine mehr oder weniger senkrechte Lage einnimmt, die für das Schließen beim erneuten Rückschwenken unzweckmäßig wäre.

Man erkennt besonders gut in Fig. 4, wie durch die Anordnung der Deckelschwenkachse 12 eine einzige Haltekonsole 7 auch zur Lagerung der Deckelschwenkachse 12 ausreicht. Die Deckelsteuerung ist also außerordentlich einfach und kostengünstig zu gestalten.

Fig. 1 macht deutlich, daß die Öffnungsbewegung des Deckels 5 bei diesem Abfallsammler 1 eine Kippbewegung um die Deckelschwenkachse 12 ist und daß das Anheben des Deckels 5 im hinteren Teil zum Schließen des Deckels 5 insgesamt nur durch den Öffnungsrand 14 des Abfallbehälters 4 verursacht wird. Der nach unten ragende Rand 13 des Deckels 5 gleitet auf dem diesen beim Einschwenken unterlaufenden Öffnungsrand 14 des Abfallbehälters 4. Selbstverständlich ist es möglich, die aneinander zur gleitenden Anlage kommenden Flächen entsprechend gleitfähig auszustatten, also mit einer entsprechenden Beschichtung zu versehen oder aus entsprechend gleitfähigem Material herzustellen.

Aus ästetischen Gründen empfiehlt es sich, die Aufnahme 15 für die Deckelschwenkachse 12 auf der Unterseite des Deckels 5 anzuordnen. Die Deckelschwenkachse 12 kann hier eingesteckt, eingeklemmt, eingerastet oder in anderer Weise mit dem Deckel 5 fest verbunden werden. Eine ausrastbare Aufnahme 15, die hier nicht dargestellt ist, erlaubt ein Ausrasten des Deckels 5 im Notfall, beispielsweise wenn beim Schließen der Abfallbehälter 4 zu voll ist. Zur Lösung dieser Frage gibt es aber auch noch andere Möglichkeiten, die nachfolgend noch erläutert werden.

An sich ist es aus dem Stand der Technik bekannt, daß der Deckel 5 in Draufsicht etwa wie ein geschlossenes U ausgeführt ist. Diese Deckelform empfiehlt sich nun in besonderer Weise für die vorliegende Gestaltung eines Abfallsammlers 1, da sie der Möglichkeit, sowohl einen Linksanschlag als auch einen Rechtsanschlag des Deckels 5 zu ermöglichen, optimale Voraussetzungen entgegenbringt. Es empfiehlt sich in diesem Zusammenhang, aber auch generell, daß der Deckel 5 symmetrisch zu seiner senkrecht zur Seitenwand 9 verlaufenden Mittellinie ausgeführt ist und auf jeder Seite der Mittellinie eine Aufnahme 15 aufweist. In Fig. 1 der Zeichnung ist nur die dem Linksanschlag entsprechende Aufnahme 15 in gestrichelter Form eingezeichnet, gestrichelt deshalb, weil sie sich regelmäßig unter dem Deckel 5 befindet. Die Fig. 2 und 3 zeigen hingegen die in der Praxis tatsächlich verwirklichte Lösung mit zwei symmetrisch zur Mittellinie angeordneten Aufnahmen 15, die eine Verwendung ein und desselben Deckels 5 wahlweise in Linksanschlag oder in Rechtsanschlag erlauben.

Die Form des Deckels 5 als geschlossenes U mit der im wesentlichen geraden, der Seitenwand 9 zugewandten Kante begünstigt die Anordnung der Aufnahmen 15 und führt zu einem ansprechenden Äußeren mit klaren, gut gegliederten Linien.

Die Figuren zeigen insoweit auch noch ein besonders bevorzugtes Ausführungsbeispiel der Erfindung, als die Deckelschwenkachse 12 von der Haltekonsole 7 lösbar und in zwei einem Linksanschlag bzw. einem Rechtsanschlag des Deckels 5 entsprechenden Positionen an der Haltekonsole 7 anbringbar ist.

Zuvor ist erläutert worden, daß eine Ausrastbarkeit der Deckelschwenkachse 12 in der Aufnahme 15 für eine Überfüllung des Abfallbehälters 4 vorteilhaft wäre. Eine Alternativlösung für diesen Fall, die gleichzeitig auch eine Handöffnung des Abfallbehälters 4 zu beliebigen Zeiten ermöglicht, ist dadurch gekennzeichnet, daß die Deckelschwenkachse 12 mit dem daran befestigten Deckel 5 insgesamt nochmals um eine weitere horizontale Handschwenkachse 17 gegenüber der Haltekonsole 7 schwenkbar ist. Zusätzlich zu der betriebsmäßig normal verwendeten Deckelschwenkachse 12 ist also eine weitere, lediglich im Notfall oder für die Befüllung von Hand genutzte Handschwenkachse 17 vorgesehen, die allerdings ein Schwenken des Deckels 5 mit der vollen Fläche ermöglicht.

Die Handschwenkachse 17 verläuft parallel zur Seitenwand 9 und damit in einem rechten Winkel zur Deckelschwenkachse 12. Im hier dargestellten Ausführungsbeispiel gilt, daß die Deckelschwenkachse 12 mit ihrem Ende an der Handschwenkachse 17 bzw. an einem die Handschwenkachse 17 umfassenden Lagerring 19 fest angebracht ist. Die Deckelschwenkachse 12 läuft also praktisch in dem Lagerring 19, dessen Öffnung im wesentlichen quer zur Längsachse der Deckelschwenkachse 12 verläuft, aus. Dieser Lagerring 19, entsprechend breit, ist auf der Handschwenkachse 17 gelagert. Diese Konstruktion ist sehr kompakt und integriert die Handschwenkachse 17 höchst unauffällig in die Gesamtanordnung. Fig. 4 macht die zuvor erläuterte Konstruktion besonders deutlich.

Konstruktiv läßt sich die Haltekonsole 7 besonders einfach gestalten, indem an ihrer Oberseite eine parallel zur Seitenwand 9 verlaufende Lagerfassung 20 für einen die Handschwenkachse 17 bildenden Zapfen ausgebildet ist. Dieser Zapfen kann als Kunststoff-Spreizstift ausgeführt sein, die Lagerfassung 20 kann relativ lang und massiv gestaltet sein, so daß der Zapfen, der die Handschwenkachse 17 bildet, besonders gut geführt ist. Das Ende des Zapfens bildet dann das Schwenklager für die Deckelschwenkachse 12 bzw. deren als Lagerring 19 gestaltetes Ende.

Eingangs ist erläutert worden, daß es natürlich besonders zweckmäßig ist, wenn an der Haltekonsole 7 ein Anschlag 16 für das Herunterschwenken des hinteren Teils des Deckels 5 vorgesehen ist. Dieser Anschlag 16 ist im hier dargestellten Ausführungsbeispiel am Lagerring 19 ausgebildet. Wie insbesondere die Fig. 2 und 3 zeigen, ist am Deckel 5 ein zu dem Anschlag 16 korrespondierender Gegenanschlag 21 angeordnet. Mit dieser Konstruktion ist eine besonders einfache, herstellungstechnisch leicht realisierbare Lösung gefunden. Man erkennt in den Fig. 2 und 3, daß der Gegenanschlag 21 lediglich ein am Kunststoffmaterial des Deckels 5 angespitzter Steg auf jeder Seite ist. Zusammen mit der rechteckigen Kontur des Lagerringes 19 ergibt sich durch den Verlauf des Gegenanschlags 21 ganz von selbst die Kippbewegung für den Deckel 5. Die Seite bzw. Seitenfläche des Lagerringes 19 bildet dabei also den Anschlag 16, der der Haltekonsole 7 zugeordnet ist.

Fig. 3 läßt schließlich noch eine weitere Besonderheit des dargestellten Ausführungsbeispiels erkennen, nämlich daß am bei montiertem Deckel 5 der Seitenwand 9 zugewandten Rand 22 des Deckels 5 unterhalb der Aufnahme 15 eine zum hinteren Teil bzw. zur Mitte des Deckels 5 hin abfallende Anlaufschräge 23 ausgebildet ist. Die Anlaufschräge 23 stützt sich bei abkippendem Deckel 5 auf der Oberkante der in Fig. 4 deutlich dargestellten Haltekonsole 7 ab. Wegen des schrägen Verlaufs der Anlaufschräge 23 führt dabei das hohe Gewicht des hinteren Teils des Deckels 5 dazu, daß das vordere Teil des Deckels 5 überproportional angehoben wird. Tatsächlich wird nämlich in einer Art Hebelwirkung durch das Gewicht des Deckels 5 die Deckelschwenkachse 12 ein wenig angehoben bzw. aufgeschwenkt. Dieser Effekt ist besonders zweckmäßig, da so praktisch ohne wesentliche Neigungserhöhung des Deckels 5 in Öffnungsstellung der vordere Rand des Deckels 5 um ein beträchtliches Maß höher liegt als ohne die Anlaufschräge 23. Der am vorderen Rand des Deckels 5 wirksame Öffnungshub ist also überproportional groß.

## Patentansprüche

1. Abfallsammler mit einem Abfallbehälter (4) und einem den Abfallbehälter (4) verschließenden Deckel (5) mit folgenden Merkmalen:
a) der Abfallbehälter (4) ist um eine im wesentlichen vertikale Behälterschwenkachse (6) au wenigstens einer oberen Haltekonsole (7) schwenkbar an einer Seitenwand (9) eines Schrankes (2) od. dgl. und der Deckel (5) ist um eine im wesentlichen horizontale Deckelschwenkachse (12) schwenkbar an der Haltekonsole (7) anlenkbar;
b) der Deckel (5) schwenkt beim Herausschwenken des Abfallbehälters (4) in Öffnungsstellung und beim Hineinschwenken wieder zurück in Schließstellung und liegt in Schließstellung auf dem oberen Öffnungsrand (14) des Abfallbehälters (4) auf;
c) im vorderen, von Seitenwand (9) und Tür (3) des Schrankes (2) gebildeten Winkel ist die sich nur über einen geringen Teil der Tiefe des Deckels (5) erstreckende Haltekonsole (7) angebracht;
d) die Deckelschwenkachse (12) ist mit ihrem einen Ende in der Haltekonsole (7) gelagert;
e) das Gewicht des jenseits der Deckelschwenkachse (12) liegenden hinteren Teils des Deckels (5) ist größer als das Gewicht des diesseits der Deckelschwenkachse (12) liegenden vorderen Teils des Deckels (5), so daß der hintere Teil des Deckels (5) beim Herausschwenken des Abfallbehälters (4) unter Wirkung seines Gewichts nach unten schwenkt und beim Hineinschwenken des Abfallbehälters (4) vom Öffnungsrand (14) entgegen seinem Gewicht wieder nach oben gedrückt wird und der vordere Teil des Deckels (5) eine entsprechende Öffnungs- und Schließbewegung ausführt;
f) die Deckelschwenkachse (12) ist von der Haltekonsole (7) lösbar und in zwei einem Linksanschlag bzw. einem Rechtsanschlag des Deckels (5) entsprechenden Positionen an der Haltekonsole (7) anbringbar;
g) die Deckelschwenkachse (12) mit dem daran befestigten Deckel (5) ist insgesamt nochmals um eine horizontale Handschwenkachse (17) gegenüber der Haltekonsole (7) schwenkbar;
h) die Deckelschwenkachse (12) ist mit ihrem einen Ende an einem die Handschwenkachse (17) umschließenden Lagerring (19) fest angebracht;
i) die Haltekonsole (7) weist an ihrer Oberseite eine Lagerfassung (20) auf;
j) die Handschwenkachse (17) ist von einem in der Lagerfassung (20) gelagerten Zapfen gebildet;
**gekennzeichnet durch folgende Merkmale:**
k) die Deckelschwenkachse (12) verläuft senkrecht zur Seitenwand (9) und ist in einer ebenfalls senkrecht zur Seitenwand (9) verlaufenden Aufnahme (15) im Deckel geführt und dort eingesteckt, eingeklemmt und/oder eingerastet;
l) die Aufnahme (15) ist im Deckel (5) nahe dem vorderen Rand, vorzugsweise im vorderen Drittel, angeordnet;
m) die Lagerfassung (20) verläuft parallel zur Seitenwand (9).

2. Abfallsammler nach Anspruch 1, dadurch gekennzeichnet, daß an der Haltekonsole (7) ein Anschlag (16) für das Herunterschwenken des hinteren Teils des Deckels (5) vorgesehen ist.

3. Abfallsammler nach Anspruch 2, dadurch gekennzeichnet, daß der Anschlag (16) an der Handschwenkachse (17) bzw. am Lagerring (19) ausgebildet ist.

4. Abfallsammler nach Anspruch 2 oder 3, dadurch gekennzeichnet, daß am Dekkel (5) ein zu dem Anschlag (16) korrespondierender Gegenanschlag (21) angeordnet oder ausgebildet ist.

5. Abfallsammler nach Anspruch 4, dadurch gekennzeichnet, daß der Gegenanschlag (21) am bei montiertem Deckel (5) der Seitenwand (9) zugewandten Rand (22) des Deckels (5) als vorspringender Steg ausgebildet ist und gegenüber der Ebene des Deckels (5) in einem spitzen Winkel verläuft, der die maximale Schrägstellung des Deckels (5) bestimmt.

6. Abfallsammler nach einem der Ansprüche 1 bis 5, dadurch gekennzeichnet, daß am bei montiertem Deckel (5) der Seitenwand (9) zugewandten Rand (22) des Deckels (5) unterhalb der Aufnahme (15) eine zum hinteren Teil bzw. zur Mitte des Deckels (5) hin abfallende Anlaufschräge (23) ausgebildet ist, die sich bei abkippendem Deckel (5) auf der Oberkante der Haltekonsole (7) abstützt.

## Claims

1. A waste collector having a waste container (4) and a lid (5) closing the waste container (4), with the following features:
a) the waste container (4) can swing about a substantially vertical container swivelling axis (6) on at least one upper retaining bracket (7) on a sidewall (9) of a cabinet (2) or the like and the lid (5) can be coupled to the retaining bracket (7) so that it can swing about a substantially horizontal lid swivel pin (12);
b) the lid (5) swings into its open position when the waste container (4) is swung out and swings back again into its closed position when the waste container is swung in, and in its closed position rests on the top aperture rim (14) of the waste container (4);
c) the retaining bracket (7), which only extends over a small part of the depth of the lid (5), is mounted in the front corner formed by the sidewall (9) and the door (3) of the cabinet (2);
d) the lid swivel pin (12) is mounted at one end in the retaining bracket (7);
e) the weight of the rear part of the lid (5), which is situated on the far side of the lid swivel pin (12), is greater than the weight of the front part of the lid (5) situated on the near side of the lid swivel pin (12), so that the rear part of the lid (5) swings downwards under the action of its weight when the waste container (4) is swung out, and is pushed upwards again against its weight by the aperture rim (14) when the waste container (4) is swung in, and the front part of the lid (5) executes a corresponding opening and closing movement;
f) the lid swivel pin (12) can be detached from the retaining bracket (7) and can be mounted in two positions on the retaining bracket (7) corresponding to a left-hand stop and a right-hand stop of the lid (5), respectively;
g) the lid swivel pin (12) with the lid (5) attached thereto can be swung in total again in relation to the retaining bracket (7) about a horizontal manual swivel pin (17);
h) the lid swivel pin (12) is mounted fixed at one end to a support ring (19) surrounding the manual swivel pin (17);
i) the retaining bracket (7) has a bearing mounting (20) on its upper face;
j) the manual swivel pin (17) is formed from a pivot mounted in the bearing mounting (20);
characterised by the following features:
k) the lid swivel pin (12) extends perpendicularly to the sidewall (9), is guided in a seating (15) which also extends perpendicularly to the sidewall (9), and is inserted, clamped and/or latched there;
l) the seating (15) is disposed in the lid (5) near the front edge, preferably in the front third;
m) the bearing mounting (20) extends parallel to the sidewall (9).

2. A waste collector according to claim 1, characterised in that a stop (16) for the downward swing of the rear part of the lid (5) is provided on the retaining bracket (7).

3. A waste collector according to claim 2, characterised in that the stop (16) is formed on the manual swivel pin (17) or on the support ring (19).

4. A waste collector according to claim 2 or 3, characterised in that a counter-stop (21) corresponding to the stop (16) is disposed or formed on the lid (5).

5. A waste collector according to claim 4, characterised in that the counter-stop (21) is constructed as a projecting rib on the edge (22) of the lid (5) which faces the sidewall (9) when the lid (5) is fitted and runs at an acute angle to the plane of the lid (5) which determines the maximum sloping position of the lid (5).

6. A waste collector according to any one of claims 1 to 5, characterised in that a stop bevel (23), which falls away towards the rear part or towards the middle of the lid (5), and which is supported on the top edge of the retaining bracket (7) when the lid (5) tips, is constructed underneath the seating (15) the edge (22) of the lid (5) which faces the sidewall (9) when the lid (5) is fitted.

## Revendications

1. Poubelle comprenant un récipient à ordures (4) et un couvercle (5) fermant le récipient à ordures (4), munie des caractéristiques ci-après :
a) le récipient à ordures (4) peut s'articuler à une paroi latérale (9) d'une armoire (2) ou analogues en pivotement autour d'un axe de pivotement de récipient (6) essentiellement vertical contre au moins une console de retenue supérieure (7) et le couvercle (5) peut s'articuler à la console de retenue (7) en pivotement autour d'un axe de pivotement de couvercle (12) essentiellement horizontal;
b) le couvercle (5) pivote dans la position d'ouverture lors du pivotement du récipient à ordures (4) vers l'extérieur et pivote en retour dans la position de fermeture lors du pivotement vers l'intérieur, et il vient s'appuyer dans la position de fermeture sur le bord supérieur d'ouverture (14) du récipient à ordures (4);
c) une console de retenue (7) est installée dans l'angle antérieur formé par la paroi latérale (9) et la porte (3) de l'armoire (2), qui s'étend sur seulement une petite partie de la profondeur du couvercle (5);
d) l'axe (12) de pivotement du couvercle est monté avec sa première extrémité dans la console de retenue (7);
e) le poids de la partie arrière du couvercle (5) se trouvant de l'autre côté de l'axe (12) de pivotement du couvercle est supérieur au poids de la partie avant du couvercle (5) qui se situe de ce côté-ci de l'axe (12) de pivotement du couvercle, si bien que la partie arrière du couvercle (5) pivote vers le bas sous l'effet de son poids lors du pivotement du récipient à ordures (4) vers l'extérieur et est pressé en retour vers le haut à partir du bord d'ouverture (14) à l'encontre de son poids lors du pivotement du récipient à ordures (4) vers l'intérieur, et la partie avant du couvercle (5) effectue un mouvement correspondant d'ouverture et de fermeture,
f) l'axe (12) de pivotement du couvercle est amovible par rapport à la console de retenue (7) et peut être amené dans deux positions contre la console de retenue (7), correspondant à une butée gauche, respectivement une butée droite du couvercle (5);
g) l'axe (12) de pivotement du couvercle, avec le couvercle (5) qui y est fixé, pivote dans son ensemble une nouvelle fois autour d'un axe de pivotement manuel horizontal (17) par rapport à la console de retenue (7);
h) l'axe (12) de pivotement du couvercle est monté à demeure, avec sa première extrémité, contre un palier annulaire (19) entourant l'axe de pivotement manuel (17);
i) la console de retenue (7) présente, sur son côté supérieur, un support de palier (20);
j) l'axe de pivotement manuel (17) est formé à l'intervention d'un tourillon monté dans le support de palier (20);
caractérisée par les particularités suivantes :
k) l'axe (12) de pivotement du couvercle s'étend perpendiculairement à la paroi latérale (9) et est guidé dans un logement (15) pratiqué dans le couvercle s'étendant également perpendiculairement à la paroi latérale (9), dans lequel il est enfiché, enserré et/ou encliqueté;
l) le logement (15) est disposé dans le couvercle (5) à proximité du bord antérieur, de préférence dans le tiers antérieur;
m) le support de palier (20) s'étend parallèlement à la paroi latérale (9).

2. Poubelle selon la revendication 1, caractérisée en ce qu'on prévoit, contre la console de retenue (7), une butée (16) pour le pivotement vers le bas de la partie arrière du couvercle (5).

3. Poubelle selon la revendication 2, caractérisée en ce que la butée (16) est réalisée contre l'axe de pivotement manuel (17), respectivement contre le palier annulaire (19).

4. Poubelle selon la revendication 2 ou 3, caractérisée en ce que, contre le couvercle (5), est disposée ou réalisée une contre-butée (21) correspondant à la butée (16).

5. Poubelle selon la revendication 4, caractérisée en ce que la contre-butée (21) est réalisée sous forme de nervure faisant saillie contre le bord (22) du couvercle (5) orienté vers la paroi latérale (9) à l'état monté du couvercle (5) et s'étend en formant un angle aigu par rapport au plan du couvercle (5), qui détermine la position inclinée maximale du couvercle (5).

6. Poubelle selon l'une quelconque des revendications 1 à 5, caractérisée en ce que, contre le bord (22) du couvercle (5) tourné vers la paroi latérale (9) à l'état monté du couvercle (5), en dessous du logement (15), est réalisé un chanfrein de démarrage (23) qui descend en direction de la partie arrière, respectivement du milieu du couvercle (5), qui s'appuie sur l'arête supérieure de la console de retenue (7) lorsque le couvercle (5) bascule.
